# EUROPÄISCHE PATENTSCHRIFT

(11) **EP 1 340 955 B1**
(45) Veröffentlichungstag und Bekanntmachung des Hinweises auf die Patenterteilung: **06.04.2005**
(21) Anmeldenummer: 03000854.4
(22) Anmeldetag: 15.01.2003
(51) Int. Cl.: F41A 9/49

(54) **Federvorrichtung für Feuerwaffe und Feuerwaffe**
Spring device for firearm and firearm
Dispositif à ressort pour arme à feu et arme à feu

(30) Priorität: 01.03.2002 CH 3572002
(43) Veröffentlichungstag der Anmeldung: 03.09.2003
(73) Patentinhaber: OERLIKON CONTRAVES AG, 8050 Zürich (CH)
(72) Erfinder: Trigo, Marcos, 8050 Zürich (CH); Gerber, Michael, 8050 Zürich (CH)
(74) Vertreter: Heusch, Christian

(56) Entgegenhaltungen:
- FR-A- 2 638 828
- US-A- 4 785 922
- US-A- 5 370 036

## Beschreibung

Die Erfindung betrifft eine Federvorrichtung für eine Revolverkanone nach dem Oberbegriff des Anspruchs **1** sowie eine Revolverkanone mit einer Federvorrichtung nach dem Oberbegriff des Anspruchs **14**.

Federvorrichtungen der eingangs genannten Art für bzw. an Feuerwaffen dienen im Wesentlichen dazu, ein erstes, meist kleines Waffenteil, zum Beispiel einen Steuerschieber, das im Folgenden auch als Bewegungsteil bezeichnet, der relativ zu einem weiteren, meist grösseren Waffenteil aus einer ersten Lage bzw. Startlage in eine zweite Lage bzw. Endlage gebracht wurde, in seine erste Lage bzw. Startlage zurückzustellen oder diese Rückstellung zu unterstützen. Die zur Rückstellung des Bewegungsteils dienende Federvorrichtung weist mindestens ein Federelement auf. Wenn sich das erste Waffenteil bzw. Bewegungsteil in seiner Startlage befindet, ist es entweder entspannt oder, meist durch Verkürzung des Federelementes, leicht vorgespannt. Durch eine Stellkraft wird das erste Waffenteil bzw. Bewegungsteil aus seiner Startlage in seine Endlage bewegt; diese Stellkraft muss nicht zwingend während der ganzen Bewegung wirken, das heisst, das erste Waffenteil bzw. Bewegungsteil kann auch durch eine kurzzeitige Impulseinwirkung in Bewegung gesetzt werden. Das erste Waffenteil bzw. Bewegungsteil ist bestrebt, sich unter der Wirkung der sich entspannenden Federelemente in seine Startlage zurück zu bewegen.

Die Stellkraft, durch welche das erste Waffenteil bzw. Bewegungsteil aus seiner Startlage in seine Endlage bewegt wird, wirkt beispielsweise beim Laden der Feuerwaffe oder wenn ein Teil der Energie, die beim Abfeuern eines Projektils nutzbar wird, zum Antrieb von Waffenteilen für verschiedenen Waffenfunktionen genutzt wird, zum Beispiel für einen Antrieb mit Rückstoss oder mit Treibladungsgasen Hierbei verschiebt sich das Bewegungsteil, im Allgemeinen translatorisch oder mit einer translatorischen Komponente, in Richtung der Seelenachse des Waffenrohres der Feuerwaffe.

Bei einer Revolverkanone, der die Projektile über eine Trommel zugeführt werden, erfolgt zum Beispiel eine translatorische Bewegung des ersten Waffenteiles bzw. Bewegungsteils getaktet und schrittweise entsprechend der Kadenz der Revolverwaffe. Das erste Waffenteil bzw. Bewegungsteil wirkt als Antriebs- bzw. Steuerelement bzw. Steuerschieber; durch eine bewegungsmässige Koppelung des ersten Waffenteils bzw. Bewegungsteils mit der Trommel wird die Trommel in Rotation versetzt. Das erste Waffenteil bzw. Bewegungsteil, das bei einer solchen Anordnung als Steuerschieber zur Steuerung von Vorgängen an der Waffe ausgebildet und wirksam ist, bewegt sich hierbei unter einer Stellkraft aus einer ersten Lage bzw. Startlage in eine zweite Lage bzw. Endlage; hierbei wird die Feder gespannt. Anschliessend bewegt sich der Steuerschieber durch die Federkraft oder unterstützt von der Federkraft aus seiner zweiten Lage bzw. Endlage in seine die erste Lage bzw. Startlage zurück; hierbei entspannt sich die Feder. In anderen Typen von Feuerwaffen, die nicht als Revolverwaffen ausgebildet sind, kann das erste Waffenteil bzw. Bewegungsteil in anderer Weise als Steuer- bzw. Antriebselement wirken.

Die Bewegung des Steuerschiebers erfolgt mit hoher Dynamik, denn der Weg des Steuerschiebers, welchem die Längenänderung der Federelemente entspricht, ist verhältnismässig lang und die Kadenz leistungsstarker Feuerwaffen, welche die Abfolge der Spannung und Entspannung der Federelemente bestimmt, hoch.

Um die Wirkung von Waffen zu erhöhen, besteht generell das Bestreben, ihre Kadenz zu erhöhen. Dies bedingt, dass die Massen aller bewegten Waffenteile reduziert und die Steifigkeit der herkömmlichen mechanischen Federelemente erhöht werden müssten. Es ist offensichtlich, dass die Reduktion der Massen der bewegten Waffenteile besonders erstrebenswert aber auch besonders schwierig zu erreichen ist bei Waffen mittlerer und grosser Kaliber. Mit den heute üblichen Federvorrichtungen mit mechanischen Federelementen wurde nun im Hinblick auf die Fertigungstechnik zur Erzeugung der Federelemente und die Funktion und Lebensdauer der Federvorrichtungen eine Grenze erreicht, jenseits welcher eine weitere Steigerung der Kadenz nicht mehr möglich ist.

Mit der US-5,370,036 ist zwar eine Revolverkanone bekannt geworden, die eine Munitionstrommel und einen bewegungsmässig mit der Munitionstrommel gekoppelten Steuerschieber und eine Federvorrichtung besitzt. Die Federvorrichtung dient dazu, den Steuerschieber aus einer zweiten Lage in eine erste Lage zurückzuholen, nachdem er unter Spannen eines Federelementes relativ zu einem weiteren Waffenteil aus einer ersten Lage in diese zweite Lage gebracht worden ist. Die Federvorrichtung weist als Federelement eine Gasfeder mit einer Kolben/Zylinder-Anordnung auf. Im Gegensatz zur Erfindung ist im Zylinder nicht eine durch den Kolben geschlossene Gaskammer gebildet, die eine bestimmte und im Wesentlichen unveränderliche Menge an Gas enthält, sondern die Gaskammer steht mit dem Inneren des Waffenrohres der Revolverkanone in Verbindung und wird im Laufe des Ladungs- und Schiesszyklus mit Treibgas aus dem Waffenrohr beaufschlagt. Es ist hierbei sehr fraglich, ob eine erforderliche Federcharakteristik der Federvorrichtung eingehalten werden kann.

Die **Aufgabe** der Erfindung wird somit darin gesehen,
- eine verbesserte Federvorrichtung der eingangs genannten Art zu schaffen, welche sich für Feuerwaffen mittlerer und grösserer Kaliber und hoher Kadenzen eignet, insbesondere für Revolverkanonen, wobei die Sicherheit und Präzision der Funktion und eine hohe Lebensdauer gewährleistet sein soll, und
- eine Revolverkanone mit einer derartigen Federvorrichtung zu schaffen.

Die **Lösung** dieser Aufgabe erfolgt erfindungsgemäss
- für die Federvorrichtung durch die Merkmale des kennzeichnenden Teils des Anspruchs **1**; und
- für die Revolverkanone durch die Merkmale des kennzeichnenden Teils des Anspruchs **14**.

Bevorzugte Weiterbildungen der Erfindung sind durch die abhängigen Ansprüche definiert.

Der Grundgedanke der Erfindung liegt also darin, an Stelle von herkömmlichen Federvorrichtungen mit mechanischen Federelementen neue Federvorrichtungen zu verwenden, deren Federelemente durch Gasfedern gebildet sind. Als Rückstellkraft, welche die Bewegung des ersten Waffenteils bzw. Bewegungsteils bzw. Steuerschiebers relativ zum weiteren Waffenteil aus einer zweiten Lage bzw. Endlage in die erste Lage bzw. Startlage verursacht oder unterstützt, wird anstelle der Kraft eines vorgespannten mechanischen Federelementes der Druck eines komprimierten Gases auf einen Kolben in einem Zylinder einer Kolben/Zylinder-Anordnung benutzt.

Der Zylinder der Kolben/Zylinder-Anordnung begrenzt, zusammen mit dem dichtend in ihr geführten Kolben der Kolben/Zylinder-Anordnung, einen mit einem geeigneten Gas gefüllten Raum, der auch als Druckkammer bezeichnet werden kann. Die Druckkammer ist vollständig geschlossen; das heisst, sie weist keine Öffnung auf bzw. zumindest keine Öffnung, die während des Betriebes geöffnet wird; wenn trotzdem während des Betriebes Gas aus der Druckkammer strömt, so handelt es sich hierbei lediglich um kleinste Leckage-Mengen, die aber im Verhältnis zur Menge des Gases in der Druckkammer praktisch bedeutungslos sind. Die Kolben/Zylinder-Anordnung kann aber eine verschliessbare Öffnung aufweisen, die nur ausserhalb des Betriebes, das heisst bei der Montage oder zu Wartungszwecken, geöffnet wird, um Gas zu- oder abzuführen. Die beim Betrieb in der Druckkammer vorhandene Gasmasse ist aber jeweils praktisch konstant, das heisst, die Druckkammer enthält stets dieselbe Menge desselben Gas, und dieses Gas wird während des Betriebes nicht ausgetauscht; das Volumen der Druckkammer bzw. des Gases, und damit der Gasdruck in der Druckkammer, sind in Abhängigkeit von der Lage des Kolbens, veränderbar, wobei aber die Masse des Gases konstant bleibt.

Die wesentlichsten Vorteile, die sich aus der Verwendung von Federvorrichtungen mit Gasfedern ergeben, sind die Folgenden:
- Gasfedern können mit steileren Kraft/Weg-Charakteristiken hergestellt werden als mechanische Federelemente, ohne dass ihre Lebensdauer oder die Funktionsfähigkeit der Federvorrichtungen dadurch reduziert wird.
- Federvorrichtungen mit starken Gasfedern, insbesondere deren bewegte Teile, sind leichter als funktionsmässig vergleichbare Federvorrichtungen mit mechanischen Federelementen.
- Gasfedern weisen, im Gegensatz zu mechanischen Federelementen, einstellbare bzw. im Laufe der Zeit veränderbare Federcharakteristiken auf. Dies erlaubt es, die Federvorrichtungen an unterschiedliche und/oder sich im Laufe der Zeit verändernde Bedürfnisse anzupassen, ohne dass sie dazu demontiert werden müssten.

Grundsätzlich kann die neue Federvorrichtung so ausgebildet werden, dass das erste Waffenteil bzw. Bewegungsteil bzw. der Steuerschieber bewegungsmässig entweder mit dem Kolben oder mit dem Zylinder gekoppelt ist. Da aber die bewegten Massen möglichst gering sein sollten, wird eine Anordnung bevorzugt, bei welcher der Steuerschieber über eine Kolbenstange mit dem Kolben gekoppelt ist.

Die verwendeten Gasfedern sind im Allgemeinen als Druckfedern ausgebildet; das Gas im Zylinder wird komprimiert, während sich das als Bewegungsteil bzw. Steuerschieber bezeichnete Waffenteil unter einer Stellkraft aus seiner Startlage in seine Endlage bewegt, und expandiert anschliessend, wodurch der Steuerschieber in seine Startlage rückgestellt wird oder die Rückstellung des Steuerschiebers in seine Startlage unterstützt wird.

Der Steuerschieber verschiebt sich längs eines Weges, welchem der Kolbenhub der Kolben/Zylinder-Anordnung entspricht, und der im Wesentlichen die minimale Länge der Kolbenstange bestimmt; dieser Weg ist verhältnismässig gross. Funktionsbedingt ist, wie schon erwähnt, anzustreben, die Massen der bewegten Teile und somit auch die Masse der Kolbenstange möglichst gering zu halten, wobei aber eine ausreichende Festigkeit, insbesondere eine ausreichende Knickstabilität und gegebenenfalls eine hohe Beulstabilität, gewährleistet sein muss; dies wird durch Wahl eines geeigneten Werkstoffes und/oder durch geeignete Formgebung der Kolbenstange und/oder durch zusätzliche konstruktive Massnahmen bei der montierten der Kolbenstange erreicht.

Besonders geeignete Kolbenstangen sind solche, deren Querschnitt, verglichen mit dem Querschnitt einer vollen Kolbenstange, ein höheres Trägheitsmoment aufweist, wodurch die Knicksteifigkeit der Kolbenstange verbessert ist. Besonders günstig sind Kolbenstangen mit Querschnitten, welche eine oder mehrere Ausnehmungen im Bereich der Längsachse der Kolbenstange aufweisen; als Beispiel seien insbesondere hohle Kolbenstangen mit der Form von länglichen Hohlzylindern genannt, da solche Kolbenstangen verhältnismässig leicht herstellbar sind und Dichtungsprobleme, auf welche weiter unten eingegangen wird, bei Kolbenstangen mit zylindrischer Aussenfläche einfacher beherrschbar sind.

Kolbenstangen mit hoher Knicksteifigkeit, die im vorliegenden Fall besonders geeignet sind, erhält man auch, wenn dafür ein geeignetes Material, insbesondere ein Material mit einem hohen Elastizitätsmodul, verwendet wird.

Besonders vorteilhaft sind ferner bimetallische Kolbenstangen mit einem Kern aus einem spezifisch leichten Werkstoff und einem Mantel aus einem Werkstoff mit einem hohen Elastizitätsmodul, wobei der Mantel, sollte er aus einem Werkstoff mit hohem spezifischen Gewicht bestehen, vorzugsweise eine möglichst geringe Wandstärke aufweisen sollte. Geeignete Kombinationen sind beispielsweise Aluminium für den Kern und Stahl für den Mantel.

Kolbenstangen können auch aus anderen geeigneten Werkstoffen hergestellt sein, beispielsweise aus Kohle-, Aramid- oder anderen, gegebenenfalls faserverstärkten, Werkstoffen.

Es kann auch vorteilhaft sein, Kolbenstangen vorzusehen, deren Querschnitt sich über ihre Länge verändert, derart, dass stark beanspruchte Längenbereiche mit Querschnitten höherer Festigkeit ausgebildet werden als schwach beanspruchte Längenbereiche. Hierbei muss darauf geachtet werden, dass Kerbwirkungen an den Übergangsstellen zwischen unterschiedlichen Querschnitten vermieden werden. Einzelne Querschnittsbereiche können prismatisch oder zulaufend ausgebildet sein.

Die Kolbenstangen können auch in Längsrichtung aus mehreren starr miteinander verbundenen teilen hergestellt sein.

Die Knick- und gegebenenfalls die Beulgefahr, welcher die Kolbenstangen unterliegen, kann ferner dadurch reduziert werden, dass die Kolbenstange an ihrem Umfang mindestens bereichsweise, innerhalb und/oder ausserhalb des Zylinders, geführt bzw. abgestützt ist. Die Führung kann durch Führungselemente an der Kolbenstange oder beispielsweise am Zylinder realisiert werden.

Die Kolbenstange muss mindestens an einem Ende des Zylinders durch die Stirnwand des Zylinders geführt sein. Es müssen daher Massnahmen getroffen werden, um den Zylinder an der Durchführungsstelle der Kolbenstange abzudichten. Hierzu werden geeignete Dichtungs- und Führungsanordnungen vorgesehen, welche der verhältnismässig raschen Relativbewegung zwischen Zylinder und Kolbenstange Rechnung tragen, und welche sich gegebenenfalls auch für einen verhältnismässig weiten Temperaturbereich eignen. Geeignete Dichtungselemente können entweder am Kolben bzw. auf der Kolbenstange oder zylinderseitig angeordnet sein; hierbei kann die Dichtung im Zylinder montiert sein oder zwischen dem Zylinder und einem im Zylinder eingeschraubten Zylinder-Kopfteil angeordnet bzw. eingeklemmt sein. Es hat sich als günstiger erwiesen, die Dichtungselemente zylinderseitig zu montieren. Der Grund dafür ist der Folgende: diejenige Fläche, die an den Dichtungselementen anliegt und eine Dichtfläche bildet, und sich beim Spannen und Entspannen der Federvorrichtung relativ zu den Dichtungselementen bewegt, muss präzis bearbeitet sein und eine hohe Oberflächengüte, unter Anderem eine niedrige Oberflächenrauhigkeit aufweisen. Bei einer Anordnung mit den Dichtungselementen am Zylinder ist diese Dichtfläche eine Aussenfläche, nämlich die Aussenfläche der Kolbenstange, und die präzise Bearbeitung einer Aussenfläche ist bekanntlich weit weniger aufwändig als die präzise Bearbeitung einer Innenfläche.

Unter einer präzisen Bearbeitung soll verstanden werden, dass die Kolbenstangen sowohl bezüglich ihrer allgemeinen Formgebung wie auch bezüglich ihrer Oberflächengüte präzis hergestellt sein sollten, damit der erwünschte Dichtungseffekt realisiert werden kann.

Bei der Wahl der verwendeten Werkstoffe müssen die oben angesprochenen Gütekriterien im ganzen Bereich der Umgebungsbedingungen wie Temperatur , Feuchtigkeit und Anderes mehr berücksichtigt werden.

Es erweist sich als günstig und steigert die Lebensdauer der Federvorrichtung, wenn die Kolbenstange bzw. ihre Mantelschicht aus einem korrosionsbeständigen Werkstoff hergestellt ist. Korrosionsbeständigkeit verhilft dazu, die andauernde Festigkeit und Oberflächengüte der Kolbenstange zu gewährleisten, wobei eine bleibende hohe Oberflächengüte Bedingung für die andauernde Effizienz der Dichtungsanordnung ist.

Auch wenn die neue Federvorrichtung so ausgebildet ist, dass eine optimale Dichtung zwischen Zylinder und Kolbenstange vorhanden ist, ist im Lauf der Zeit mit kleineren Verlusten an Gas zu rechnen. Es ist daher vorteilhaft, den Zylinder mit einem verschliessbaren Stutzen zu versehen, über welchen auch im montierten Zustand Gas bei Bedarf in den Zylinder gebracht werden kann.

Wie schon erwähnt, ist es einer der Vorteile, den man bei Verwendung einer Federvorrichtung mit einer Gasfeder anstelle eines mechanischen Federelementes erzielt, die Möglichkeit, die Federcharakteristik in einfacher Weise zu verändern; es genügt nämlich, die Gasmenge im Zylinder zu erhöhen, um der Gasfeder eine steilere Kraft/Weg-Charakteristik zu verleihen. Der oben erwähnte Stutzen kann also nicht nur zum Einfüllen von Gas zwecks Ersetzen von entwichenem Gas dienen sondern auch zum Einstellen der Federcharakteristik. Besonders vorteilhaft kann es sein, hierzu eine Druckregelvorrichtung vorzusehen.

Eine weitere Möglichkeit, die Federcharakteristik zu beeinflussen, ist die Änderung des Kompressionsverhältnisses. Hierzu wird das Volumen der vom Zylinder begrenzten Druckkammer durch das Einbringen eines Festkörpers, beispielsweise einer Hülse, oder eines anderen, schlecht kompressiblen Stoffes wie zum Beispiel Öl verändert. Hierbei ist darauf zu achten, dass die Bewegungen der Kolbenstange nicht gestört werden.

Der Gasdruck im Zylinder ist unter anderem von der jeweiligen Temperatur abhängig. Der Temperaturbereich, in welchem die Gasfeder arbeitet, kann, wie schon mehrfach erwähnt, beträchtlich sein. Es ist daher in gewissen Fällen vorteilhaft, eine Kompensation vorzusehen. Bei permanent hohen oder permanent tiefen Temperaturen kann hierzu die Gasmenge im Zylinder verringert oder erhöht werden. Auch dazu kann der oben erwähnte Stutzen benutzt werden. Bei stark schwankenden Temperaturen ist es vorteilhaft, eine Druckregeleinrichtung vorzusehen, welche die Gasmenge in Funktion der Temperatur so regelt, dass der Druck im Zylinder gewisse Grenzwerte nicht über- bzw. unterschreitet.

Um herkömmliche Revolverkanonen, welche Federvorrichtungen mit mechanischen Federelementen aufweisen, in einfacher Weise nachzurüsten, können die neuen Federvorrichtungen mit den Gasfedern so konzipiert werden, dass sie sich an Stelle der bisherigen Federvorrichtungen einbauen lassen, die im Allgemeinen in Gehäusen angeordnet sind. Anstelle der mechanischen Federelemente und ihrer Führungsstangen werden dazu die Kolben/Zylinder-Anordnungen in die Gehäuse eingebaut. Hierbei sind keine oder nur unbedeutende Anpassungsarbeiten an der Revolverkanone erforderlich, insbesondere erübrigt es sich, diese vollständig zu demontieren.

Im Folgenden wird die Erfindung anhand eines bevorzugten Ausführungsbeispiels und mit Bezug auf die Zeichnung ausführlich beschrieben. Es zeigt
- **Fig. 1A**: eine als Revolverkanone ausgebildete Feuerwaffe mit einer Federvorrichtung nach der Erfindung, in vereinfachter Darstellung, in einem Schaubild;
- **Fig. 1B**: eine Trommel für eine Revolverkanone, in vereinfachter Darstellung, in einem Schaubild;
- **Fig. 2**: eine Federvorrichtung nach der Erfindung, in einem die Längsachse einer Kolben/Zylinder-Anordnung enthaltenden Schnitt;
- **Fig. 3A**: ein erstes Ausführungsbeispiel einer Kolbenstange, in einem Schnitt senkrecht zu deren Längsachse, wobei in der linken Teilfigur ein voller Querschnitt und in der rechten Teilfigur ein Querschnitt mit einer kleindurchmessrigen Seele dargestellt sind;
- **Fig. 3B**: ein zweites Ausführungsbeispiel einer Kolbenstange, in einem Schnitt senkrecht zu deren Längsachse, wobei in der linken Teilfigur ein hohler Querschnitt und in der rechten Teilfigur ein Querschnitt mit einem Kern und einer Mantelschicht dargestellt sind;
- **Fig. 3C**: ein drittes Ausführungsbeispiel einer Kolbenstange, in einem Schnitt senkrecht zu deren Längsachse, wobei in der linken Teilfigur ein Querschnitt mit drei Längs-Hohlräumen und in der rechten Teilfigur ein Querschnitt mit drei Längs-Kernen dargestellt sind;
- **Fig. 3D**: ein viertes Ausführungsbeispiel einer Kolbenstange, in einem Schnitt senkrecht zu deren Längsachse;
- **Fig. 3E**: ein fünftes Ausführungsbeispiel einer Kolbenstange, in einem Schnitt senkrecht zu deren Längsachse;
- **Fig. 3F**: ein sechstes Ausführungsbeispiel einer Kolbenstange, in einem Schnitt senkrecht zu deren Längsachse;
- **Fig. 4A**: eine Kolbenstange, deren Querschnitt über ihre Länge konstant ist, in einem die Längsachse der Kolbenstange enthaltenden Schnitt;
- **Fig. 4B**: eine Kolbenstange, deren Querschnitt über ihre Länge variabel ist, in einem die Längsachse der Kolbenstange enthaltenden Schnitt;
- **Fig. 5**: eine Kolbenstange, die zur Vermeidung von Ausknicken an ihrer Aussenfläche geführt ist, in einem die Längsachse der Kolbenstange enthaltenden Schnitt;
- **Fig. 6A**: eine Kolben/Zylinderanordnung mit Dichtungselementen am Zylinder; und.
- **Fig. 6B**: eine Kolben/Zylinderanordnung mit Dichtungselementen am Kolben.

Die in **Fig. 1A** dargestellte Feuerwaffe ist eine Revolverkanone **10** und weist ein Waffenrohr **12** mit einer Seelenachse **B** auf, das dazu bestimmt ist, Projektile abzuschiessen, welche ihm aus einer Trommel **14** zugeführt werden, die eine Art Zwischenlager für die Projektile bildet. Die Trommel **14** ist an der Revolverkanone **10** von einem Gehäuse **17** umgeben und daher in **Fig. 1A** nicht sichtbar.

**Fig. 1B** zeigt die Trommel **14,** die so angeordnet ist, dass ihre Rotationsachse **T** parallel zur Seelenachse **B** des Waffenrohres **12** verläuft; eine solche Anordnung ist aber nicht zwingend. Die Trommel **14** enthält eine bestimmte Anzahl **n** von Kanälen, so genannte Patronenlager, im vorliegenden Fall fünf Patronenlager **14.1** bis **14.5,** die koaxial zur Rotationsachse **T** und zur Seelenachse **B** gerichtet und zur Aufnahme von im Allgemeinen je einem Projektil bestimmt sind. Die Anzahl der Patronenlager muss nicht fünf sei; üblich sind drei bis sechs Patronenlager, es sind aber auch andere Zahlen von Patronenlagern möglich. Die Trommel **14** wird während des Schiessens taktweise um ihre Rotationsachse **T** gedreht, derart, dass sie nach jedem Schuss um 360°/n, bei fünf Patronenlagern also um 72°, rotiert. An der Trommel **14** ist ein relativ zu ihr bewegliches erstes Waffenteil bzw. Bewegungsteil, das als Steuerschieber **16** wirkt, angeordnet, das bewegungsmässig mit der Trommel **14** koppelbar ist; bei jeder Rotation der Trommel **14** führt der Steuerschieber **16** eine translatorische Bewegung in Richtung der Rotationsachse **T** durch, und bei jeder translatorischen Bewegung des Steuerschiebers **16** führt die Trommel **14** eine Rotation durch. Der Steuerschieber **16** bewegt sich hierbei translatorisch relativ zu einem weiteren Waffenteil **11,** das in **Fig. 1B** nur schematisch angedeutet ist; unter dem weiteren Waffenteil **11** soll generell ein Bauteil der Revolverkanone **10** verstanden werden.

Die Federvorrichtung nach der Erfindung kann auch benutzt werden, wenn während des Bewegungszyklus' keine Umsetzung einer fortlaufenden rotativen Bewegung in eine translatorische Bewegung durchgeführt wird, sondern wenn zum Beispiel der Steuerschieber bzw. das Bewegungsteil mit einem hin- und hergehenden rotativen oder ebenfalls translatorisch bewegten Waffenteil koppelbar ist.

Mit dem Steuerschieber **16** sind zwei Kolbenstangen **18** von Kolben/Zylinder-Anordnungen **19** bzw. Gasfedern **19** verbunden, von welchen eine in **Fig. 2** dargestellt ist. Die Anzahl der Gasfedern muss nicht zwei sein, es sind auch Anordnungen mit nur einer oder mit mehr als zwei Gasfedern möglich. Die Kolbenstange **18** ragt in einen Zylinder **20** der Kolben/Zylinder-Anordnungen **19.** Die zentrale Längsachse der Kolben/Zylinder-Anordnung **19** ist mit **L** bezeichnet. Jeder der Zylinder **20** enthält eine mittels einer Dichtungs- und Führungsanordnung **22** dichtend abgeschlossene Druckkammer **20.1**, welche mit einem Gas gefüllt ist. Die Wandungen des Zylinders **20** umfassen ein Rohr **20.2**, eine frontseitige Stirnwand **20.3** und eine Rückwand **20.4**. Die frontseitige Stirnwand **20.3** enthält einen im Rohr **20.2** angeordneten Einsatz **20.5**. Es sind auch Ausführungen möglich, bei denen jeweils die Funktionen des Rohres **20.2** und des Einsatzes **20.5** gemeinsam wahrgenommen werden. Der Einsatz **20.5** weist einen Durchbruch für die Kolbenstange **18** und mehrere Dichtungselemente einer Dichtungsanordnung **22** auf. Die Rückwand **20.4** ist dichtend aber ausbaubar im Rohr **20.2** befestigt. Die Rückwand **20.4** weist einen Durchbruch mit einem öffenbaren Stutzen **20.6** auf, durch welchen das Gas bei der Montage oder zu Wartungszwecken in die Druckkammer **20.1** eingebracht bzw. aus ihr entnommen werden kann. Der Aussendurchmesser der Kolbenstange **18** und damit der Durchbruch im Einsatz **20.5** weisen bedeutend kleinere Querabmessungen auf als der Innendurchmesser des Rohres **20.2**, daher ist die Kolbenstange **18** durch eine an ihrem hinteren Ende angeordnete Nase **18.0** gegen ein Hinausgleiten aus dem Zylinder **20** gesichert.

Die Kolben/Zylinder-Anordnung **19** bildet, wie schon erwähnt, eine Gasfeder einer Federanordnung, wobei die gesamte Federanordnung eine oder mehrere, im Allgemeinen parallel geschaltete, Gasfedern aufweisen kann. Die Wirkungsweise der Kolben/Zylinder-Anordnung **19** bzw. der Gasfeder wird im Folgenden beschrieben: Während bei einer Rotation der Trommel **14** um 360°/n das Bewegungsteil **16** seine translatorische Bewegung durchführt und hierbei aus einer Startlage in eine Endlage bewegt wird, verschiebt sich die bewegungsmässig mit dem Bewegungsteil **16** gekoppelte Kolbenstange **18** der Kolben/Zylinder-Anordnung **19** in den Zylinder **20,** was zur Folge hat, dass sich das Volumen der Druckkammer **20.1** verringert und der in der Druckkammer **20.1** herrschende Gasdruck ansteigt. Das komprimierte Gas in der Druckkammer **20.1** übt eine Kraft auf die Kolbenstange **18** aus, welche deren Rückstellung aus der Endlage in die Startlage ermöglicht oder unterstützt. Hat die Kolbenstange **18** ihre Startlage wieder erreicht, so ist ein Bewegungszyklus beendet und der eben beschriebene Ablauf von Vorgängen beginnt aufs Neue, bis das Schiessen unterbrochen wird.

Die Kolbenstange **18** weist, wie alle beim Schiessen taktweise bewegten Waffenteile, eine möglichst geringe Masse auf. Um dies zu erreichen, müssen bei einem gegebenen Kolbenhub bzw. einer gegebenen Länge der Kolbenstange **18** die Querschnittsflächen der Kolbenstange und die Dichte der verwendeten Werkstoffe möglichst gering sein. Trotzdem muss die Kolbenstange **18** bezüglich ihrer Abmessungen und der verwendeten Werkstoffe so ausgebildet sein, dass sie eine genügende Festigkeit und insbesondere eine genügende Knick- und ggfs.

Beulstabilität aufweist. Geeignete Querschnitte von Kolbenstangen **18** sind in den **Fig. 3A** bis **3F** dargestellt.

**Fig. 3A** zeigt links eine Kolbenstange **18** mit einem kreisförmigen Querschnitt, die aus einem einzigen Werkstoff hergestellt ist. Alternativ könnte eine solche Kolbenstange einen Mantel **18.1**, vorzugsweise aus einem Werkstoff hoher Festigkeit und Steifigkeit, sowie einen hier kleindurchmessrigen Kern **18.2** aus einem Werkstoff geringerer Festigkeit und Dichte aufweisen, wobei die Verbindung der Werkstoffe und die Formgebung der Kolbenstange **18** durch Pressen, Sintern Aufspritzen oder eine anderes geeignetes Fertigungsverfahren bewerkstelligt wird, welches eine hinreichend feste Verbindung zwischen den unterschiedlichen Materialien garantiert.

**Fig. 3B** zeigt links eine Kolbenstange **18** mit einem relativ dünnwandigen Mantel 18.3 und einem Längs-Hohlraum **18.4**; ein solcher Querschnitt weist bei gleicher Querschnittsfläche ein grösseres Flächenträgheitsmoment auf als ein voller Querschnitt und ist daher resistenter gegen Biegung und Knickung. Rechts ist eine Kolbenstange **18** mit dem Mantel bzw. der Mantelschicht **18.3** mit kreisringförmigen Querschnitt und einem relativ grossdurchmessrigen Kern **18.4**, der vorzugsweise eine geringere Dichte aufweist als der Mantel **18.3**, dargestellt.

In **Fig. 3C** ist eine weitere Kolbenstange **18** dargestellt, die einen Mantel **18.5**, einen Kern **18.6** und Stege **18.7** aufweist, welche den Mantel und den Kern verbinden. Die Räume **18.8** zwischen dem Mantel **18.5**, dem Kern **18.6** und den Stegen **18.7** können, wie in der linken Teilfigur dargestellt, drei Längs-Hohlräume bilden; sie können auch, wie in der rechten Teilfigur dargestellt, mit drei Längs-Kernen aus einem Werkstoff gefüllt sein, der vorzugsweise eine geringere Dichte aufweist als der Werkstoff von Mantel **18.5**, Kern **18.6** und Stegen **18.7**.

**Fig. 3D** zeigt eine weitere Kolbenstange **18** mit einem mindestens annähernd ovalen Querschnitt, der auch ebene Querschnittspartien **18.9** aufweisen kann.

Längs dieser ebenen Querschnittspartien **18.9** kann eine solche Kolbenstange **18** von aussen geführt sein.

In **Fig. 3E** ist eine Kolbenstange **18** dargestellt, die hohl ist und deren Querschnitt im Wesentlichen geradlinig begrenzt ist.

**Fig. 3F** zeigt eine Kolbenstange **18** mit einem Querschnitt in der Art eines Malteserkreuzes, der ein verhältnismässig hohes Flächenträgheitsmoment und ebene Flächen **18.10** aufweist, längs welchen die Kolbenstange **18** geführt werden kann.

**Fig. 4A** zeigt eine Kolbenstange **18** in einem die Längsachse **L** enthaltenden Schnitt. Diese Kolbenstange **18** ist prismatisch ausgebildet; weist die Querschnittsfläche eine kreisförmige Berandung auf, so ist eine solche Kolbenstange **18** aussen zylindrisch.

In **Fig. 4B** ist eine weitere Kolbenstange **18** in einem die Längsachse **L** enthaltenden Schnitt dargestellt, die aber nicht prismatisch ausgebildet ist sondern, in Abstimmung auf die jeweilige Beanspruchung, Bereiche **18.11** mit grösseren und Bereiche **18.12** mit kleineren Querschnitten aufweist. Die einzelnen Bereiche können prismatisch oder zulaufend ausgebildet sein.

In **Fig. 5** ist eine Kolbenstange **18** abgebildet, die einen etwa ovalen Querschnitt aufweist. Ebenfalls dargestellt ist eine Führungsvorrichtung **24**, die zur allseitigen Führung der Kolbenstange **18** dient.

Bei der in **Fig. 2** dargestellten Kolben/Zylinder-Anordnung **19** ist, wie weiter oben beschrieben und in **Fig. 6A** nochmals schematisch dargestellt, die Dichtungsanordnung **22** so ausgebildet, dass die Dichtungselemente **22.1** im Zylinders **20** befestigt sind. Es ist aber auch möglich, wie in **Fig. 6B** dargestellt, die Dichtungselemente **22.1** am inneren Endbereich der Kolbenstange **18,** der einen eigentlichen Kolben **18.11** bildet, anzuordnen.

## Patentansprüche

1. Federvorrichtung für Revolverkanone **(10)** mit einer Munitionstrommel **(14)** und einem bewegungsmässig mit der Munitionstrommel **(14)** gekoppelten Steuerschieber **(16),** welche Federvorrichtung dazu ausgebildet ist, den Steuerschieber **(16)** aus einer zweiten Lage in eine erste Lage zurückzustellen, aus der er unter einer Stellkraft relativ zu einem weiteren Waffenteil (**11**) der Revolverkanone (**10**) unter Spannen der Federvorrichtung in die zweite Lage gebracht worden ist,
wobei die Federvorrichtung mindestens eine Gasfeder mit einer Kolben/Zylinder-Anordnung (**19**) aufweist, **dadurch gekennzeichnet, dass** ein Zylinder **(20)** der Kol-ben/Zylinder-Anordnung **(19)** am Steuerschieber **(16)** oder am weiteren Waffenteil **(11)** und eine Kolbenstange (**18**) der Kolben/Zylinder-Anordnung **(19)** am weiteren Waffenteil **(11)** bzw. am Steuerschieber **(16)** befestigbar sind.

2. Federvorrichtung nach Anspruch **1**,
**dadurch gekennzeichnet,**
**dass** die Kolbenstange **(18)** am Steuerschieber **(16)** befestigbar ist.

3. Federvorrichtung nach Anspruch **1**,
**dadurch gekennzeichnet,**
**dass** die Gasfeder eine Druckfeder ist.

4. Federvorrichtung nach einem der Ansprüche **1** bis **3**,
**dadurch gekennzeichnet,**
**dass** die Kolbenstange **(18)** eine hohe Knick-und ggfs- Beulstabilität aufweist.

5. Federvorrichtung nach einem der Ansprüche **1** bis **4,**
**dadurch gekennzeichnet,**
**dass** der Querschnitt der Kolbenstange **(18)** bei gegebener Querschnittsfläche ein hohes Flächenträgheitsmoment besitzt.

6. Federvorrichtung nach einem der Ansprüche **1** bis **5**,
**dadurch gekennzeichnet,**
**dass** mindestens eine Mantelschicht **(18.1, 18.3, 18.5)** der Kolbenstange **(18)** aus einem Werkstoff mit einem hohen Elastizitätsmodul hergestellt ist.

7. Federvorrichtung nach einem der Ansprüche **1** bis **6**,
**dadurch gekennzeichnet,**
**dass** die Kolbenstange **(18)** aus einer, beispielsweise bimetallischen, Materialkombination hergestellt ist, wobei ein Kern **(18.4)** aus einem leichten Material, beispielsweise Aluminium, und ein Mantel **(18.3)** aus einem Material mit einem hohen Elastizitätsmodul, hergestellt ist.

8. Federvorrichtung nach einem der Ansprüche **1** bis **7**,
**dadurch gekennzeichnet,**
**dass** die Aussenfläche der Kolbenstange **(18)** eine geringe Oberflächenrauhigkeit und/oder eine gute Korrosionsbeständigkeit aufweist.

9. Federvorrichtung nach einem der Ansprüche **1** bis **8,**
**dadurch gekennzeichnet,**
**dass** der Querschnitt der Kolbenstange **(18)** über deren Länge in Abstimmung auf die jeweilige Querschnittsbeanspruchung veränderlich ist, wobei vorzugsweise Übergänge zwischen unterschiedlichen Querschnitten kerbwirkungsfrei gestaltet sind.

10. Federvorrichtung nach einem der Ansprüche **1** bis **9**,
**dadurch gekennzeichnet,**
**dass** die Kolbenstange **(18)** mindestens bereichsweise quer zu ihrer Längsachse durch Führungskörper **(18.0; 24)** geführt bzw. abgestützt ist, um ein Knicken der Kolbenstange **(18)** zu verhindern.

11. Federvorrichtung nach einem der Ansprüche **1** bis **10,**
**dadurch gekennzeichnet,**
**dass** die Kolben/Zylinderanordnung **(19)** eine Dichtungs- und gegebenenfalls Führungsanordnung **(22)** besitzt, mit mindestens einem Dichtungselement **(22.1)**, welches an einem Kolben **(18.11)** der Kolbenstange **(18)** oder an einer Stirnfläche **(20.3)** des Zylinders **(20),** durch welche die Kofbenstange **(18)** geführt ist, angeordnet ist.

12. Federvorrichtung nach einem der Ansprüche **1** bis **11**,
**dadurch gekennzeichnet,**
**dass** der Zylinder **(20)** einen vorzugsweise in seiner Endfläche **(20.4)** angeordneten Stutzen **(20.5)** aufweist, der zum Zubringen oder Entfernen von Gas zur bzw. von der Druckkammer **(20.1)** dient.

13. Federvorrichtung nach einem der Ansprüche **1** bis **12**,
**dadurch gekennzeichnet,**
**dass** eine Regelvorrichtung vorgesehen ist, durch welche der Druck in der Druckkammer **(20.1)** innerhalb vorbestimmter Grenzwerte haltbar ist, um entwichenes Gas zu ersetzen und/oder eine Temperaturkompensation zu erzielen.

14. Revolverkanone (**10**) mit
- einer Munitionstrommel (**14**) und
- einem bewegungsmässig mit der Munitionstrommel **(14)** gekoppelten Steuerschieber (**16**), und mit
- einer Federvorrichtung, welche Federvorrichtung dazu ausgebildet ist, den Steuerschieber **(16)** aus einer zweiten Lage in eine erste Lage zurückzustellen, aus der er unter einer Stellkraft relativ zu einem weiteren Waffenteil **(11)** der Revolverkanone **(10)** unter Spannen der Federvorrichtung in die zweite Lage gebracht worden ist, wobei
- die Federvorrichtung mindestens eine Gasfeder mit einer Kolben/Zylinder-Anordnung **(19)** aufweist,
**dadurch gekennzeichnet, dass**
- ein Zylinder **(20)** der Kolben/Zylinder-Anordnung **(19)** am Steuerschieber **(16)** oder am weiteren Waffenteil **(11)** und eine Kolbenstange **(18)** der Kolben/Zylinder-Anordnung **(19)** am weiteren Waffenteil **(11)** bzw. am Steuerschieber **(16)** befestigt sind.

15. Revolverkanone **(10)** nach Anspruch **14,**
**dadurch gekennzeichnet,**
**dass** sie zum Rückholen des Steuerschiebers **(16)** eine weitere, mit der Federvorrichtung zusammenwirkende Vorrichtung aufweist.

## Claims

1. A spring device for a firearm **(10)** with an ammunition drum **(14)** and an operating rod (**16**) coupled to move with the ammunition drum (**14**), said spring device being designed to restore the operating rod (**16**) from a second position to a first position from which said operating rod (**16**) has been brought into said second position through an actuating force relative to a further weapon part (**11**) of the firearm (**10**) by tensioning of said spring device, whereby said spring device exhibits a gas spring with a piston/cylinder arrangement (**19**),
**characterized in that**
a cylinder (**20**) of the piston/cylinder arrangement (**19**) is attachable to the operating rod (**16**) or the further weapon part (**11**), and a piston rod (**18**) of the piston/cylinder arrangement (**19**) to the further weapon part (**11**) or the operating rod (**16**).

2. A spring device according to claim **1**,
**characterized in that**
the piston rod **(18)** is attachable to the operating rod **(16).**

3. A spring device according to claim **1**,
**characterized in that**
said gas spring is a compression spring.

4. A spring device according to one of the claims **1** through **3**,
**characterized in that**
the piston rod (**18**) exhibits high buckling strength.

5. A spring device according to one of the claims **1** through **4,**
**characterized in that**
the cross-section of the piston rod (**18**) possesses a high planar moment of inertia for a given cross-sectional area.

6. A spring device according to one of the claims **1** through **5,**
**characterized in that**
one or more sheath layers (**18.1**, **18.3**, **18.5**) of the piston rod (**18**) are produced from a material with a high modulus of elasticity.

7. A spring device according to one of the claims **1** through **6,**
**characterized in that**
the piston rod (18) is produced from a material combination, bimetallic for example, whereby a core (**18.4**) is produced from a light material, for example aluminum, and a sheath **(18.3)** from a material with a high modulus of elasticity.

8. A spring device according to one of the claims **1** through **7,**
**characterized in that**
the outer surface of the piston rod (**18**) exhibits little surface roughness and/or good resistance to corrosion.

9. A spring device according to one of the claims **1** through **8**,
**characterized in that**
the cross-section of the piston rod (**18**) is variable over its length according to the particular cross-sectional stress, whereby transitions between different cross-sections are preferably free of stress concentration.

10. A spring device according to one of the claims **1** through **9**,
**characterized in that**
the piston rod (**18**) is guided or braced at least in part, crosswise to its longitudinal axis, by guide members (**18.0; 24**) to prevent buckling of the piston rod (**18**).

11. A spring device according to one of the claims **1** through **10**,
**characterized in that**
the piston/cylinder arrangement (**19**) possesses a sealing and possibly guiding arrangement (**22**), with one or more sealing elements (**22.1**) that are disposed on a piston (**18.11**) of the piston rod (**18**) or on an end face (**20.3**) of the cylinder (**20**) through which the piston rod (**18**) is guided.

12. A spring device according to one of the claims **1** through **11**,
**characterized in that**
the cylinder (**20**) exhibits a gland (**20.5**), preferably disposed on its end face (**20.4**), serving to introduce gas to or remove gas from the pressure chamber **(20.1).**

13. A spring device according to one of the claims **1** through **12,**
**characterized in that**
a control device is provided by which the pressure in the pressure chamber (**20.1**) is maintained within predetermined limits to replace escaped gas and/or produce temperature compensation.

14. A firearm (**10**) with
- an ammunition drum (**14**), and
- an operating rod (**16**) coupled to move with the ammunition drum (**14**), and
- a spring device designed to restore the operating rod (**16**) from a second position to a first position from which said operating rod (**16**) has been brought into said second position through an actuating force relative to a further weapon part (**11**) of the firearm (**10**) by tensioning of said spring device, whereby said
- spring device exhibits a gas spring with a piston/cylinder arrangement (**19**),
**characterized in that**
- a cylinder (**20**) of the piston/cylinder arrangement (**19**) is attachable to the operating rod (**16**) or the further weapon part (**11**), and a piston rod (**18**) of the piston/cylinder arrangement (**19**) to the further weapon part (**11**) or the operating rod (**16**).

15. A firearm (**10**) according to claim **14**,
**characterized in that**
it exhibits a further device interacting with said spring device to restore the operating rod (**16**).

## Revendications

1. Dispositif à ressort pour canon de révolver (10) comportant un barillet (14) et un coulisseau de commande (16) couplé au barillet (14) pour ce qui est du déplacement, le dispositif à ressort étant conçu de façon à ramener le coulisseau de commande (16) depuis une seconde position dans une première position depuis laquelle il a été amené dans la seconde position selon une force de commande par rapport à une autre partie d'arme (11) du canon de révolver (10) en contraignant le dispositif à ressort,
dans lequel le dispositif à ressort comporte au moins un ressort à gaz ayant une structure piston - cylindre (19), **caractérisé en ce qu'**un cylindre (20) de la structure piston - cylindre (19) peut être fixé au niveau du coulisseau de commande (16) ou au niveau de l'autre partie d'arme (11) et une tige de piston (18) de la structure piston - cylindre (19) peut être fixée au niveau de l'autre partie d'arme (11) ou au niveau du coulisseau de commande (16).

2. Dispositif à ressort selon la revendication 1, **caractérisé en ce que** la tige de piston (18) peut être fixée au niveau du coulisseau de commande (16).

3. Dispositif à ressort selon la revendication 1, **caractérisé en ce que** le ressort à gaz est un ressort de pression.

4. Dispositif à ressort selon l'une des revendications 1 à 3, **caractérisé en ce que** la tige de piston (18) présente une stabilité élevée au flambage et éventuellement au voilement.

5. Dispositif à ressort selon l'une des revendications 1 à 4, **caractérisé en ce que** la section transversale de la tige de piston (18) possède, pour une surface de section donnée, un moment d'inertie géométrique élevé.

6. Dispositif à ressort selon l'une des revendications 1 à 5, **caractérisé en ce qu'**au moins une couche d'enveloppe (18.1, 18.3, 18.5) de la tige de piston (18) est fabriquée à partir d'un matériau présentant un module d'élasticité élevé.

7. Dispositif à ressort selon l'une des revendications 1 à 6, **caractérisé en ce que** la tige de piston (18) est fabriquée à partir d'une combinaison de matériaux, par exemple bimétallique, dans laquelle une âme (18.4) se compose d'un matériau léger, par exemple de l'aluminium, et une enveloppe (18.3) est fabriquée à partir d'un matériau présentant un module d'élasticité élevé.

8. Dispositif à ressort selon l'une des revendications 1 à 7, **caractérisé en ce que** la surface externe de la tige de piston (18) présente une faible rugosité de surface et/ou une bonne résistance à la corrosion.

9. Dispositif à ressort selon l'une des revendications 1 à 8, **caractérisé en ce que** la section transversale de la tige de piston (18) est variable sur sa longueur, en fonction de la contrainte de section respective, des transitions entre les différentes sections étant de préférence formées sans effet d'entaille.

10. Dispositif à ressort selon l'une des revendications 1 à 9, **caractérisé en ce que** la tige de piston (18) est guidée ou supportée au moins par zones transversalement à son axe longitudinal par des corps de guidage (18.0 ; 24), afin d'éviter un flambage de la tige de piston (18).

11. Dispositif à ressort selon l'une des revendications 1 à 10, **caractérisé en ce que** la structure piston - cylindre (19) possède une structure de garniture et éventuellement de guidage (22), comportant au moins un élément de garniture (22.1) qui est disposé au niveau d'un piston (18.11) de la tige de piston (18) ou au niveau d'une face (20.3) du cylindre (20) par lequel la tige de piston (18) est guidée.

12. Dispositif à ressort selon l'une des revendications 1 à 11, **caractérisé en ce que** le cylindre (20) présente un raccord (20.5) disposé de préférence dans sa surface d'extrémité (20.4) et qui permet l'apport ou le retrait du gaz vers ou depuis la chambre de compression (20.1).

13. Dispositif à ressort selon l'une des revendications 1 à 12, **caractérisé en ce qu'**est prévu un dispositif de régulation par lequel on peut maintenir la pression dans la chambre de compression (20.1) au sein de valeurs limite prédéfinies, afin de remplacer le gaz échappé et/ou d'obtenir une compensation en température.

14. Canon de révolver (10) comportant
- un barillet de munition (14) et
- un coulisseau de commande (16) couplé au barillet de munition (14) pour ce qui est du déplacement, et comportant
- un dispositif à ressort, lequel dispositif à ressort est conçu de façon à ramener le coulisseau de commande (16) depuis une seconde position dans une première position depuis laquelle il a été amené dans la seconde position selon une force de commande par rapport à une autre partie d'arme (11) du canon de révolver (10) en contraignant le dispositif à ressort, où
- le dispositif à ressort présente au moins un ressort à gaz ayant une structure piston - cylindre (19),
**caractérisé en ce qu'**un cylindre (20) de la structure piston - cylindre (19) est fixé au niveau du coulisseau de commande (16) ou au niveau d'une autre partie d'arme (11) et une tige de piston (18) de la structure piston - cylindre (19) est fixée au niveau de l'autre partie d'arme (11) ou au niveau du coulisseau de commande (16).

15. Canon de revolver (10) selon la revendication 14, **caractérisé en ce qu'**il présente, pour rappeler le coulisseau de commande (16), un autre dispositif collaborant avec le dispositif à ressort.
